# EUROPÄISCHE PATENTSCHRIFT

(11) **EP 3 569 415 B1**
(45) Veröffentlichungstag und Bekanntmachung des Hinweises auf die Patenterteilung: **07.07.2021**
(21) Anmeldenummer: 19000228.7
(22) Anmeldetag: 13.05.2019
(51) Int. Cl.: B41F 15/08, B41F 15/42, B41F 31/02, B41F 31/22

(54) **SIEBDRUCKMASCHINE UND SIEBDRUCKVERFAHREN MIT EINEM RUNDSIEB**
SCREEN PRINTING MACHINE AND SCREEN PRINTING METHOD WITH A ROTARY SCREEN
MACHINE DE SÉRIGRAPHIE ET PROCÉDÉ DE SÉRIGRAPHIE À L'AIDE D'UN POCHOIR CYLINDRIQUE

(30) Priorität: 16.05.2018 DE 102018004024
(43) Veröffentlichungstag der Anmeldung: 20.11.2019
(73) Patentinhaber: Giesecke+Devrient Currency Technology GmbH, 81677 München (DE)
(72) Erfinder: Mayer, Karlheinz, 88167 Grünenbach (DE); Wiesnet, Adolf, 83623 Linden (DE); Voit, Max, 83671 Benediktbeuern (DE)

(56) Entgegenhaltungen:
- EP-A2- 1 911 581
- DE-A1- 2 450 309
- DE-A1- 2 811 276

## Beschreibung

Die Erfindung betrifft eine Siebdruckmaschine mit einem zylinderförmigen Rundsieb, einer in dem Rundsieb angeordneten Rakel und einer Zuführungs- und Dosiervorrichtung für Druckfarbe, wobei die Rakel an der Innenseite des Rundsiebs anliegt und die Druckfarbe auf die Innenseite des Rundsiebs aufbringt. Die Erfindung betrifft auch ein entsprechendes Siebdruckverfahren zum Aufbringen von Druckfarbe auf ein zu bedruckendes Substrat, wobei die Druckfarbe einer Rakel dosiert zugeführt wird, wobei die Rakel an der Innenseite eines zylinderförmigen Rundsiebs anliegt und die Druckfarbe durch die Rakel auf die Innenseite des Rundsiebs aufgebracht wird.

Die Farbdosierung an Rundsieb-Siebdruckmaschinen, die beispielsweise im Banknotendruck eingesetzt werden, basiert auf einstellbaren Pumptakten pro Zeiteinheit und stellt damit eine Steuerung der Farbmenge dar. Der Maschinenführer einer Rundsieb-Druckmaschine ist dafür zuständig, dass er die Dosierung der Siebdruckfarbe über die Pumptakte so einstellt, dass die Farbe im Sieb nicht leerläuft und auf der anderen Seite nicht zu viel Farbe im Sieb geführt wird. Falls das Sieb während der Produktion leerlaufen sollte, fehlt das entsprechende Siebdruckelement auf der Banknote oder weist eine verminderte Qualität auf. Wird zu viel Farbe im Sieb geführt, verschlechtert sich das Ausdruckverhalten und es wird Farbe verschwendet, weil sie eintrocknet oder bei einer nachfolgenden Siebreinigung entsorgt wird. Bei Preisen von 2.000 €/kg und mehr für Effektfarben entstehen schnell hohe Kosten für die entsorgten oder nicht mehr brauchbaren Farbmengen. Das Rundsieb ist in der Maschine außerdem schwer zugänglich und wenig einsehbar, da das Sieb vor UV-Einstrahlung geschützt werden muss. Die Beobachtung und Überwachung des Füllstandes durch den Maschinenführer ist daher sehr eingeschränkt. Im Zweifelsfall wird deshalb eher zu viel als zu wenig Farbe im Rakel/Sieb geführt.

Aus DE 20 2008 008 264 U1, DE 19512727 A1 und DE 10 2013 003 923 A1 sind verschiedene messtechnische Verfahren zur Farbzuführung in Druckmaschinen bekannt, die sich jedoch im Wesentlichen mit optischen, mechanischen und Ultraschall basierten Verfahren zur Messung des Füllstandes beschäftigen. Diese sind im Fall einer Rundsiebmaschine nicht einsetzbar, da die Farbe grundsätzlich den gesamten Innenraum des Rundsiebes "verschmutzt" und so optische, mechanische oder Ultraschall-Sensoren schnell "blind" werden lässt. Dabei ist mit Farbspritzern und Verschmutzung im gesamten Bereich innerhalb des Rundsiebes zu rechnen. Zudem werden Sieb und Rakel in einer automatischen Reinigungsanlage mit verschiedenen Chemikalien gewaschen. Optische Sensoren, Ultraschall Sensoren und andere empfindliche, meist berührungslose Sensoren scheiden damit zur zuverlässigen Messung des Füllstandes aus.

Siebdruckmaschinen sind beispielsweise aus EP 1 911 581 A2 oder DE 24 50 309 A1 bekannt. Aus DE 28 11 276 A1 ist ein kapazitativer Näherungsschalter bekannt, der die Farbmenge an einer Ductorwalze eines Offset-Druckgerätes überwacht.

Der Erfindung liegt deshalb die Aufgabe zugrunde, für eine genaue Farbdosierung in einer Rundsieb-Druckmaschine eine automatische Regelung mit entsprechender Sensorik und variabler Farbzufuhr zur Verfügung zu stellen. Es soll dabei ein vollständiger Regelkreis für die Farbmenge an der Rakel realisiert werden.

Diese Aufgabe wird durch die Merkmale der unabhängigen Ansprüche gelöst. Weiterbildungen der Erfindung sind Gegenstand der abhängigen Ansprüche.

Erfindungsgemäß misst ein kapazitiver Sensor den Füllstand der Farbmenge an der Rakel und führt die Zuführungs- und Dosiervorrichtung in Abhängigkeit vor der gemessenen Farbmenge an der Rakel weniger, mehr oder eine gleichbleibende Menge Druckfarbe der Rakel zu, so dass die Farbmenge an der Rakel geregelt wird. Erfindungsgemäß wird also der Füllstand der Farbmenge an der Rakel mittels eines kapazitiven Sensors gemessen und bei einer Änderung des Füllstands der Farbmenge an der Rakel die Zuführung der Farbmenge an der Rakel geregelt und entsprechend angepasst. Misst der kapazitive Sensor während des Druckvorgangs eine Zunahme der Farbmenge an der Rakel, wird die Zuführung der Farbmenge an der Rakel reduziert, misst der kapazitive Sensor hingegen während des Druckvorgangs eine Abnahme der Farbmenge an der Rakel, wird die Zuführung der Farbmenge an der Rakel erhöht. Misst der kapazitive Sensor während des Druckvorgangs eine gleichbleibende Farbmenge an der Rakel, bleibt die Zuführung der Farbmenge an der Rakel unverändert.

Erfindungsgemäß ist der kapazitative Sensor direkt an der Rakel angeordnet, so dass die Farbmenge unmittelbar an der Rakel ermittelt werden kann. Der kapazitative Sensor kann hierbei eine bauliche Einheit mit der Rakel bilden, ist also in die Halte- und Klemmvorrichtung des Rakelblatts der Rakel integriert und kann frei, je nach Druckmotiv bzw. Nutzengröße, positioniert werden.

Gemäß einer bevorzugten Ausführungsform wird an den kapazitiven Sensor ein zeitlich variables Spannungssignal zwischen zwei Elektroden angelegt und an einer dritten Elektrode die kapazitive Kopplung des zeitlich variablen Spannungssignals gemessen. Wird durch einen äußeren Effekt, beispielsweise durch eine Füllstands-Änderung der Druckfarbe am Sensor/Rakel, die Dielektrizitätskonstante auf der Messfläche des Sensors verändert, verändert sich dabei auch die kapazitive Kopplung und damit das Ausganssignal des Sensor-Auswertesystems.

Die Sensorfläche ist besonders bevorzugt nicht rund, sondern länglich oval oder rechteckig ausgebildet und entlang der schiefen Ebene der Rakel-Halterung positioniert, so dass die ovale oder rechteckige Sensorfläche entlang der längeren Sensorachse je nach Rakelfüllstand verschieden weit mit Farbe bedeckt wird. So kann ein eindeutiger Signalunterschied zwischen Hoch- und Niedrigstand des Farbniveaus gemessen werden.

Für die Regelung des Füllstandes kann eine aus dem Stand der Technik bekannte 2-Punktregelung verwendet werden, bei der ein Einschalt- und ein Ausschalt-Punkt für die Zuführungs- und Dosiervorrichtung definiert ist. Die Zuführungs- und Dosiervorrichtung weist dabei insbesondere mindestens eine Farbpumpe und/oder ein Farbventil auf. Stellt der kapazitive Sensor fest, dass durch Farbverbrauch an der Druckmaschine der Einschaltpunkt erreicht wird, schaltet das System die Farbzufuhr ein (niedriger Füllstand), bis der Füllstand den Ausschaltpunkt erreicht hat und die Regelung die Farbzufuhr wieder stoppt. Es sind natürlich auch genauere bzw. feiner dosierende Regelverfahren möglich, beispielsweise eine aus dem Stand der Technik bekannte PI- (proportional-integral) oder PID-Regelung (proportional-integral-derivative), die den Füllstand noch genauer konstant halten können und insbesondere eine substantielle, systematische Regelabweichung vermeiden.

Gemäß einer bevorzugten Ausführungsform wird die Zuführungs- und Dosiervorrichtung mit einem kleinen Embedded System gesteuert, das einen Mikroprozessor oder ein SoC (System on Chip) enthält. Es kann aber auch in ein größeres System, in eine SPS (Speicher Programmierbare Steuerung oder Englisch: PLC) oder in die Druckmaschinensteuerung integriert werden.

Die Rakel kann aus einem Stück ausgeführt sein, das üblicherweise eine Breite von etwa einem Meter aufweist, und mit mindestens einem oder mehreren, bevorzugt mindestens zwei und besonders bevorzugt mindestens fünf in Richtung der Dreh- oder Längsachse des Rundsiebs seitlich verschiebbaren kapazitativen Sensoren und Farbeinlässen ausgestattet sein. Vorzugsweise ist jedoch die Rakel selbst in mehrere, bevorzugt mindestens fünf seitlich verschiebbaren Einzelrakel aufgeteilt, die auf einer Traverse parallel zur Längsachse des Rundsiebs angeordnet sind, wobei mindestens eine Einzelrakel, bevorzugt jede Einzelrakel einen eigenen fest mit der Einzelrakel verbundenen kapazitativen Sensor sowie eine eigene Farbzuführung aufweist.

Besonders bevorzugt wird für jeden Messbereich einer Einzelrakels eine entsprechende Farbzuführung zugeordnet, die vorzugsweise ebenfalls verschiebbar angeordnet ist bzw. mit der jeweiligen Einzelrakel mitverschoben wird. Die Farbzuführung sollte dabei in unmittelbarer Nähe des Sensors positioniert sein, wobei die Farbe jedoch beim Einfüllen nicht über den Sensor laufen sollte. Jeder Farbzuführung ist dabei jeweils ein Ventil zugordnet, wobei eine zentrale Pumpe den Farbleitungsdruck auf der Verteilerleitung konstant hält. Optional kann ein Druckausgleichsbehälter vorgesehen sein. Abhängig von jeweiligen Füllstand bzw. dem korrespondierenden Sensorsignal wird das Ventil auf Durchlass gesteuert, sobald der Schwellwert für den unteren Füllstand erreicht wird. Das Ventil bleibt solange offen, bis der Schwellwert für den oberen Füllstand erlangt ist. Alternativ kann jede Farbzuführung eine eigene kleine Farbpumpe erhalten, die abhängig vom Sensorsignal, respektive Füllstand, ein- oder ausgeschalten wird.

Die seitliche Verschiebung der Einzelrakel auf der Traverse kann manuell vor dem Einbau der Rakel in das Rundsieb oder motorisch auch nach dem Einbau der Rakel in das Rundsieb passend zur Druckmotivlage erfolgen.

Eine Überwachung der Wirksamkeit der Füllstands-Regelung kann für jede Einzelrakel zusätzlich mit einer Kamera, beispielsweise einer kleinen Web-Kamera, erfolgen, deren Linse ähnlich wie bei Kameras auf Formel-1 Rennwagen mit einer abrollbaren Schutzfolie vor Verschmutzung geschützt wird. Zusätzlich kann noch eine Überwachung des Farbdurchflusses mittels Durchflusssensor erfolgen, um eine zuverlässige Farbzuführung zu jeder Einzelrakel zu gewährleisten.

Die erfindungsgemäße Vorrichtung und das Verfahren der Füllstands-Messung und -Regelung von Druckfarbe an der Rakel kann prinzipiell auch für andere Druckverfahren eingesetzt werden, die eine Rakel aufweisen, und ist natürlich für beliebige Druckanwendungen auch außerhalb des Banknotendrucks geeignet. Mögliche weitere Anwendungsbereiche sind beispielsweise die Lackiermaschine NotaProtector® der Firma KBA NotaSys, Flexodruckwerke mit Kammerrakel sowie Farbwerke für Offsetdruck, indirekten Hochdruck, Tiefdruck und Stichtiefdruck.

Wertdokumente, die mit einem ein erfindungsgemäßen Verfahren gedruckt werden können, sind insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, sowie Karten, wie beispielsweise Kredit- oder Debitkarten, deren Kartenkörper mindestens eine Lage eines Sicherheitspapiers aufweist, und auch Produktsicherungselemente, wie Etiketten, Siegel, Verpackungen, Faltschachteln, Beipackzettel und dergleichen.

Es versteht sich, dass die vorstehend genannten und die nachfolgend noch zu erläuternden Merkmale nicht nur in den angegebenen Kombinationen, sondern auch in anderen Kombinationen einsetzbar sind, ohne den Rahmen der vorliegenden Erfindung zu verlassen, soweit dies von dem Schutzumfang der Ansprüche erfasst ist.

Anhand der nachfolgenden Ausführungsbeispiele und der ergänzenden Figuren werden die Vorteile der Erfindung erläutert. Die Ausführungsbeispiele stellen bevorzugte Ausführungsformen dar, auf die jedoch die Erfindung in keinerlei Weise beschränkt sein soll. Des Weiteren sind die Darstellungen in den Figuren des besseren Verständnisses wegen stark schematisiert und spiegeln nicht die realen Gegebenheiten wider. Insbesondere entsprechen die in den Figuren gezeigten Proportionen nicht den in der Realität vorliegenden Verhältnissen und dienen ausschließlich zur Verbesserung der Anschaulichkeit. Des Weiteren sind die in den folgenden Ausführungsbeispielen beschriebenen Ausführungsformen der besseren Verständlichkeit wegen auf die wesentlichen Kerninformationen reduziert. Bei der praktischen Umsetzung können wesentlich komplexere Muster oder Bilder zur Anwendung kommen.

Im Einzelnen zeigen schematisch:
- Fig. 1: in Seitenansicht einen Ausschnitt einer Rundsieb-Druckmaschine mit einer Rakel,
- Fig. 2: in schräger Draufsicht einen kapazitiven Sensor mit der Sensorfläche,
- Fig. 3: in schräger Draufsicht eine Rundsieb-Druckmaschine, bei der eine Rakel in sechs in Richtung der Drehachse des Rundsiebs verschiebbare Einzelrakel aufgeteilt ist.

Fig. 1 zeigt einen schematischen Ausschnitt aus einer Rundsieb-Druckmaschine, die aus einem Rundsieb 1 und einer Rakel 2 aus einem elastischen Kunststoffmaterial oder Elastomer besteht, wobei die Rakel 2 zwischen einen Grundkörper 3 und einer Deckplatte 4 eingespannt ist, die beispielsweise aus Aluminium bestehen. Oberhalb der Rakel 2 bildet sich bei Drehung des Rundsiebs 1 in Pfeilrichtung durch Aufstauung der Farbe ein Farbwulst 5.

Die Rakel 2 kann auch als Systemrakel ausgeführt sein, das aus zwei Komponenten besteht. Die eine Komponente besteht aus einem hartelastischen Träger, beispielsweise glasfaserverstärkter Kunststoffprofil, der für einen konstanten Rakelwinkel und Rakeldruck sowie gleichbleibende Flexibilität sorgt. Der Träger ist mit einem weichelastischen Streifen oder einem Elastomerprofil beispielsweise aus Polyurethan mit einer Shorehärte von 55° bis 85° als Druckkante dauerhaft verbunden, der mit dem Sieb in Kontakt ist. Derartige Systemrakel werden beispielsweise von der Firma RK Siebdrucktechnik GmbH (RKS®) hergestellt. Beispielsweise hat die RKS-Systemrakel Typ 32 HQ ein GFK-Kunststoffprofil mit einer Höhe von 50 mm bis 115 mm und einer Dicke von 2,5 mm sowie ein Elastomerprofil mit einer Dicke von 6 mm bis 8 mm und einer Shorehärte von 55°, 65° oder 75°. Die Länge dieser RKS-Systemrakel kann bis zu 2600 mm betragen.

Unter dem Farbwulst 5 an der Rakel 2 befindet sich die Sensorfläche 7 eines kapazitiven Sensors 6. Fig. 2 zeigt den kapazitiven Sensor 6 mit der Sensorfläche 7 auf der Deckplatte 4 ohne Farbwulst 5, wobei der Doppelfeil den Messbereich der Sensorfläche 7 zur Messung der Füllhöhe kennzeichnet. Der kapazitive Sensor 6 wird über ein Kabel 8 und ein Stecker 9 mit einer Auswerteeinheit verbunden.

Fig. 3 zeigt eine Rundsieb-Druckmaschine, bei der eine Rakel in sechs in Richtung der Drehachse des Rundsiebs 1 verschiebbare Einzelrakel 2.1 bis 2.6 aufgeteilt ist, die auf einer (nicht dargestellten) Traverse parallel zur Längsachse des Rundsiebs 1 angeordnet sind. Jede Einzelrakel 2.1 bis 2.6 weist entsprechend Fig. 2 einen eigenen fest mit der Einzelrakel verbundenen Sensor auf sowie einen eigenen (nicht dargestellten) Farbeinlass.

Für jeden Messbereich einer Einzelrakels 2.1 bis 2.6 wird auch ein entsprechender Farbeinlass zugeordnet, der vorzugsweise ebenfalls verschiebbar angeordnet ist bzw. mit der jeweiligen Einzelrakel 2.1 bis 2.6 mitverschoben wird.

Es sollte noch eine Skizze beigegeben werden, in der der Sensor unter einer Abdeckung liegt und auch die Positionierung unter dieser Abdeckung möglich ist. Manuell oder motorisch angetrieben kann das Rakel Richtung Sieb bewegt werden, so dass der Rakeldruck an jedem Einzelrakel einstellbar ist.

## Patentansprüche

1. Siebdruckmaschine mit einem zylinderförmigen Rundsieb (1), einer in dem Rundsieb (1) angeordneten Rakel (2) und einer Zuführungs- und Dosiervorrichtung für Druckfarbe, wobei die Rakel (2) an der Innenseite des Rundsiebs (1) anliegt und die Druckfarbe auf die Innenseite des Rundsiebs (1) aufbringt, wobei ein Sensor (6) den Füllstand der Farbmenge an der Rakel (2) misst und die Zuführungs- und Dosiervorrichtung in Abhängigkeit vor der gemessenen Farbmenge an der Rakel (2) weniger, mehr oder eine gleichbleibende Menge Druckfarbe der Rakel (2) zuführt und somit die Farbmenge an der Rakel (2) regelt, **dadurch gekennzeichnet, dass** der Sensor (6) ein kapazitiver Sensor (6) ist der direkt an der Rakel (2) angeordnet ist.

2. Siebdruckmaschine nach Anspruch 1, **dadurch gekennzeichnet, dass** der kapazitative Sensor (6) drei Elektroden aufweist, wobei ein zeitlich variables Spannungssignal zwischen zwei Elektroden angelegt und an einer dritten Elektrode die kapazitive Kopplung des zeitlich variablen Spannungssignals gemessen wird.

3. Siebdruckmaschine nach einem der vorigen Ansprüche, **dadurch gekennzeichnet, dass** die Fläche (7) des kapazitativen Sensors (6) rund oder oval ausgeführt ist.

4. Siebdruckmaschine nach einem der vorigen Ansprüche, **dadurch gekennzeichnet, dass** die Rakel (6) aus einem Stück ausgeführt ist, das beispielsweise eine Breite von etwa einem Meter aufweist, wobei die Rakel (6) mit einem oder mehreren, bevorzugt mindestens zwei in Richtung der Dreh- oder Längsachse des Rundsiebs (1) seitlich verschiebbaren kapazitativen Sensoren und Farbeinlässen ausgestattet ist.

5. Siebdruckmaschine nach einem der Ansprüche 1 bis 3, **dadurch gekennzeichnet, dass** die Rakel in mehrere, bevorzugt mindestens fünf seitlich verschiebbaren Einzelrakel (2.1 bis 2.6) aufgeteilt ist, die auf einer Traverse parallel zur Längsachse des Rundsiebs (1) angeordnet sind, wobei mindestens eine Einzelrakel (2.1 bis 2.6), bevorzugt jede Einzelrakel (2.1 bis 2.6) eine eigene fest mit der Einzelrakel (2.1 bis 2.6) verbundenen kapazitativen Sensor aufweist sowie eine eigene Farbzuführung.

6. Siebdruckverfahren zum Aufbringen von Druckfarbe auf ein zu bedruckendes Substrat, wobei die Druckfarbe einer Rakel (2) dosiert zugeführt wird, wobei die Rakel (2) an der Innenseite eines zylinderförmigen Rundsiebs (1) anliegt und die Druckfarbe durch die Rakel (2) auf die Innenseite des Rundsiebs (1) aufgebracht wird, wobei der Füllstand der Farbmenge an der Rakel (2) mittels eines Sensors (6) gemessen und bei einer Änderung des Füllstands der Farbmenge an der Rakel (2) die Zuführung der Farbmenge an der Rakel (2) geregelt und entsprechend angepasst wird, wobei die Zuführung der Farbmenge an der Rakel (2) reduziert wird, wenn der Sensor (6) während des Druckvorgangs eine Zunahme der Farbmenge an der Rakel (2) misst, die Zuführung der Farbmenge an der Rakel (2) erhöht wird, wenn der Sensor (6) während des Druckvorgangs eine Abnahme der Farbmenge an der Rakel (2) misst, und die Zuführung der Farbmenge an der Rakel (2) unverändert bleibt, wenn der Sensor (6) während des Druckvorgangs eine gleichbleibende Farbmenge an der Rakel (2) misst und somit die Farbmenge an der Rakel (2) regelt, **dadurch gekennzeichnet, dass** der Sensor (6) ein kapazitiver Sensor (6) ist der direkt an der Rakel angeordnet wird.

7. Siebdruckverfahren nach Anspruch 6, **dadurch gekennzeichnet, dass** für die Regelung des Füllstandes eine 2-Punktregelung verwendet wird, bei der ein Einschalt- und ein Ausschalt-Punkt für die Zuführungs- und Dosiervorrichtung definiert ist.

8. Siebdruckverfahren nach Anspruch 6, **dadurch gekennzeichnet, dass** für die Regelung des Füllstandes eine PI- (proportional-integral) oder PID-Regelung (proportional-integral-derivative) verwendet wird.

## Claims

1. Screen printing machine having a cylindrical round screen (1), a blade (2) arranged in the round screen (1), and a delivery and metering device for printing ink, the blade (2) bearing on the inner side of the round screen (1) and applying the printing ink onto the inner side of the round screen (1), wherein a sensor (6) measures the filling level of the amount of ink on the blade (2) and the delivery and metering device delivers less, more or a constant amount of printing ink to the blade (2) as a function of the measured amount of ink on the blade (2), and therefore regulates the amount of ink on the blade (2), **characterized in that** the sensor (6) is a capacitive sensor (6) which is arranged directly on the blade (2).

2. Screen printing machine according to Claim 1, **characterized in that** the capacitive sensor (6) comprises three electrodes, a time-variable voltage signal being applied between two electrodes and the capacitive coupling of the time-variable voltage signal being measured at a third electrode.

3. Screen printing machine according to one of the preceding claims, **characterized in that** the surface (7) of the capacitive sensor (6) is configured to be round or oval.

4. Screen printing machine according to one of the preceding claims, **characterized in that** the blade (6) is configured in one piece, which has for example a width of about one metre, the blade (6) being equipped with one or more, preferably at least two, capacitive sensors and ink inlets laterally displaceable in the direction of the rotation axis or the longitudinal axis of the round screen (1).

5. Screen printing machine according to one of Claims 1 to 3, **characterized in that** the blade is divided into a plurality of, preferably at least five, laterally displaceable individual blades (2.1 to 2.6), which are arranged on a cross-member parallel to the longitudinal axis of the round screen (1), at least one individual blade (2.1 to 2.6), preferably each individual blade (2.1 to 2.6), comprising its own capacitive sensor connected in a fixed fashion to the individual blade (2.1 to 2.6) and its own ink delivery.

6. Screen printing method for applying printing ink onto a substrate to be printed, wherein the printing ink is delivered in a metered fashion to a blade (2), wherein the blade (2) bears on the inner side of a cylindrical round screen (1) and the printing ink is applied by the blade (2) onto the inner side of the round screen (1), wherein the filling level of the amount of ink on the blade (2) is measured by means of a sensor (6) and the delivery of the amount of ink to the blade (2) is regulated and correspondingly adapted in the event of a change in the filling level of the amount of ink on the blade (2), wherein the delivery of the amount of ink to the blade (2) is reduced when the sensor (6) measures an increase in the amount of ink on the blade (2) during the printing process, the delivery of the amount of ink to the blade (2) is increased when the sensor (6) measures a decrease in the amount of ink on the blade (2) during the printing process, and the delivery of the amount of ink to the blade (2) remains unchanged when the sensor (6) measures a constant amount of ink on the blade (2) during the printing process, and therefore regulates the amount of ink on the blade (2), **characterized in that** the sensor (6) is a capacitive sensor (6) which is arranged directly on the blade.

7. Screen printing method according to Claim 6, **characterized in that** a 2-point regulation, in which a switch-on point and a switch-off point for the delivery and metering device are defined, is used for the regulation of the filling level.

8. Screen printing method according to Claim 6, **characterized in that** a PI (proportional-integral) or PID (proportional-integral-derivative) regulation is used for the regulation of the filling level.

## Revendications

1. Machine de sérigraphie munie d'un pochoir rond cylindrique (1), d'une racle (2) agencée dans le pochoir rond (1) et d'un dispositif d'amenée et de dosage pour de l'encre d'impression, la racle (2) étant en contact avec le côté intérieur du pochoir rond (1) et apposant l'encre d'impression sur le côté intérieur du pochoir rond (1), un capteur (6) mesurant le niveau de remplissage de la quantité d'encre sur la racle (2) et le dispositif d'amenée et de dosage amenant à la racle (2) moins, plus ou une quantité constante d'encre d'impression en fonction de la quantité d'encre mesurée sur la racle (2), et régulant ainsi la quantité d'encre sur la racle (2), **caractérisée en ce que** le capteur (6) est un capteur capacitif (6) qui est agencé directement sur la racle (2).

2. Machine de sérigraphie selon la revendication 1, **caractérisée en ce que** le capteur capacitif (6) comprend trois électrodes, un signal de tension variable temporellement étant appliqué entre deux électrodes et le couplage capacitif du signal de tension variable temporellement étant mesuré au niveau d'une troisième électrode.

3. Machine de sérigraphie selon l'une quelconque des revendications précédentes, **caractérisée en ce que** la surface (7) du capteur capacitif (6) est configurée sous forme ronde ou ovale.

4. Machine de sérigraphie selon l'une quelconque des revendications précédentes, **caractérisée en ce que** la racle (6) est configurée sous la forme d'une pièce qui présente par exemple une largeur d'environ un mètre, la racle (6) étant équipée d'un ou de plusieurs, de préférence d'au moins deux, capteurs capacitifs déplaçables latéralement dans la direction de l'axe de rotation ou longitudinal du pochoir rond (1), et d'entrées d'encre.

5. Machine de sérigraphie selon l'une quelconque des revendications 1 à 3, **caractérisée en ce que** la racle est divisée en plusieurs, de préférence au moins cinq, racles individuelles (2.1 à 2.6) déplaçables latéralement, qui sont agencées sur une traverse parallèlement à l'axe longitudinal du pochoir rond (1), au moins une racle individuelle (2.1 à 2.6), de préférence chaque racle individuelle (2.1 à 2.6), comprenant un capteur capacitif propre, relié de manière fixe avec la racle individuelle (2.1 à 2.6), ainsi qu'une amenée d'encre propre.

6. Procédé de sérigraphie pour l'apposition d'encre d'impression sur un substrat à imprimer, l'encre d'impression étant amenée de manière dosée à une racle (2), la racle (2) étant en contact avec le côté intérieur d'un pochoir rond cylindrique (1) et l'encre d'impression étant apposée par la racle (2) sur le côté intérieur du pochoir rond (1), le niveau de remplissage de la quantité d'encre sur la racle (2) étant mesuré au moyen d'un capteur (6) et, en cas de modification du niveau de remplissage de la quantité d'encre sur la racle (2), l'amenée de la quantité d'encre sur la racle (2) étant régulée et adaptée de manière appropriée, l'amenée de la quantité d'encre sur la racle (2) étant réduite lorsque le capteur (6) mesure pendant le processus d'impression une augmentation de la quantité d'encre sur la racle (2), l'amenée de la quantité d'encre sur la racle (2) étant accrue lorsque le capteur (6) mesure pendant le processus d'impression une diminution de la quantité d'encre sur la racle (2), et l'amenée de la quantité d'encre sur la racle (2) restant inchangée lorsque le capteur (6) mesure pendant le processus d'impression une quantité d'encre constante sur la racle (2), et la quantité d'encre sur la racle (2) étant ainsi régulée, **caractérisé en ce que** le capteur (6) est un capteur capacitif (6) qui est agencé directement sur la racle.

7. Procédé de sérigraphie selon la revendication 6, **caractérisé en ce que**, pour la régulation du niveau de remplissage, une régulation à 2 points est utilisée, selon laquelle un point de démarrage et un point d'arrêt sont définis pour le dispositif d'amenée et de dosage.

8. Procédé de sérigraphie selon la revendication 6, **caractérisé en ce que**, pour la régulation du niveau de remplissage, une régulation PI (proportionnelle intégrale) ou PID (proportionnelle intégrale dérivée) est utilisée.
